# EUROPÄISCHE PATENTSCHRIFT

(11) **EP 1 444 920 B1**
(45) Veröffentlichungstag und Bekanntmachung des Hinweises auf die Patenterteilung: **22.03.2006**
(21) Anmeldenummer: 04450018.9
(22) Anmeldetag: 28.01.2004
(51) Int. Cl.: A47B 53/02, A47L 23/20, A47F 7/08

(54) **Regalsystem**
Shelf system
Système d'étagères

(30) Priorität: 31.01.2003 AT 1562003
(43) Veröffentlichungstag der Anmeldung: 11.08.2004
(73) Patentinhaber: CSA Michael Furtner, 6780 Schruns (AT)
(72) Erfinder: Furtner, Michael, 6780 Schruns (AT)
(74) Vertreter: Pinter, Rudolf

(56) Entgegenhaltungen:
- EP-A- 0 479 241
- FR-A- 2 627 971
- FR-A- 2 828 874

## Beschreibung

Die Erfindung betrifft ein Regalsystem zur Aufbewahrung einer Anzahl von Sportgeräten und/oder Sportschuhen, insbesonders von Wintersportgeräten, wie Skiern oder Snowboards, und/oder Ski- oder Snowboardschuhen, mit mehreren einzelnen, separat im wesentlichen parallel und quer zu ihrer Längserstreckung relativ zueinander verschiebbaren Einzelregalen, die zumindest bereichsweise Halteelemente für die Geräte und/oder zumindest bereichsweise Aufnahme- und Trocknungselemente für die Schuhe aufweisen wobei zumindest ein Teil der Halteelemente und/oder der Aufnahme- und Trocknungselemente für die Schuhe in jeweils nur einem oder wenigen Gerät(en) und/oder Paar Schuhe(n) zugeordneten einzelnen, zumindest teilweise geschlossenen Regalbereichen angeordnet sind. Ein solcher Regalsystem ist aus FR 2 627 971 bekannt.

Regalsysteme der genannten Art sind bekannt und speziell beispielsweise im Bereich von Verleihstellen für Skier, Snowboards und zugehörigen Schuhen oder auch im Bereich von großen Liftstationen bzw. im Eingangsbereich größerer Sporthotels, Pistenrestaurants oder dergleichen in Verwendung. Im Gegensatz zu früher gebräuchlichen, einzeln oder mehrfach in einem den ungehinderten Zugang ermöglichenden Abstand fix aufgestellten Einzelregalen sind zur Ermöglichung einer besseren Ausnutzung des Raumangebotes in letzter Zeit auch, in ähnlicher Weise wie beispielsweise aus Bibliotheken bekannt, relativ parallel zueinander verschiebbare Einzelregale in derartigen Regalsystemen zur Anwendung gekommen, wobei die Einzelregale zumeist über im Boden eingelassene Schienensysteme leicht verfahrbar (gegebenenfalls auch über entsprechende Antriebsmotoren selbstfahrend) sind. Abgesehen von geradlinig und parallel angeordneten Schienen für eine Parallelverschiebung der Einzelregale können die Schienen oder entsprechende führungselemente bedarfsweise aber auch beispielsweise bogenförmig ausgelegt sein, womit eine fächerförmige Relativbewegung der Einzelregale erzielbar ist und entsprechend gestaltete Räume besser genutzt werden können. Momentan keinen Zugriff erfordernde Regale können dichtgepackt stehen und den bedarfsweisen Zugang zu einem bestimmten Gerät bzw. Paar Schuhe durch selektive Verschiebung eines oder mehrerer Einzelregale ermöglichen. Je nach Größe des jeweiligen Regalsystems können Einzelregale beispielsweise nur für Skier mit Einzelregalen beispielsweise nur für Skischuhe kombiniert werden - bei Regalsystemen mit kleinerer erforderlicher Kapazität könnten aber auch Einzelregale kombiniert für die Aufnahme beispielsweise von Skiern und Skischuhen ausgebildet sein.

Um das Innenfutter von Skischuhen oder anderen Sportschuhen nach der Benutzung (beispielweise über Nacht oder nach der Rückgabe an der Verleihstation) möglichst schnell und schonend trocken zu bekommen werden die Aufnahmeelemente, auf denen üblicherweise die Schäfte der Schuhe aufgeschoben werden, von innen her beheizt (beispielsweise elektrisch oder mittels durchfließendem Heizungswasser) oder aber mit Ausblasdüsen zur Zuführung von Trocknungsluft (beheizt oder unbeheizt) in das Innere des Schuhs versehen.

Nachteilig ist bei den bekannten Regalsystemen der eingangs angesprochenen Art stets der Umstand, dass die für jeden Benutzer leicht und einfach mögliche Aufbewahrung seiner Sportgeräte und/oder Sportschuhe einerseits bewussten Missbrauch durch Diebstahl und andererseits irrtümliche Entnahmen von nur ähnlich aussehenden aber einem selbst nicht gehörenden Geräten und/oder Schuhen nicht verhindert. Derartiges kann bisher nur durch abschließbare Bügel, Ketten oder ähnliches vor den in Halterungen eingesteckten Skiern vermieden werden, was aber bei stark unterschiedlichen Skilängen, Snowboards oder Sportschuhen nicht mehr sinnvoll praktikabel ist.

Aufgabe der vorliegenden Erfindung ist es, ein Regalsystem der eingangs genannten Art so auszubilden, dass die beschriebenen Nachteile vermieden werden, und dass insbesonders auf einfach und sicher handzuhabende Weise Sportgeräte und/oder Sportschuhe vor einer missbräuchlichen oder irrtümlichen Entnahme gesichert aufbewahrt werden können.

Diese Aufgabe wird gemäß der vorliegenden Erfindung bei einem Regalsystem der eingangs genannten Art dadurch gelöst, dass die äußere Zugriffsöffnung der enzelnen Regalbereichen mit einer im geöffneten Zustand im wesentlichen nicht über die geschlossene Kontur vorstehenden Türe, oder einer entsprechenden Schließanordnung, versehen und individuell absperrbar ist. Auf diese Weise können nun Sportgeräte und/oder Sportschuhe einfach und sicher für den jeweils berechtigten Benutzer auf eingangs beschriebene Weise platzsparend aufbewahrt und jederzeit, gegebenenfalls nach Verschieben der entsprechenden Einzelregale in eine den Zugang ermöglichende Position, wieder vom Berechtigten entnommen werden, wobei die konkrete Größe, Form und Ausgestaltung des aufzubewahrenden Gerätes bzw. Schuhes - in den durch die Innendimension der jeweiligen Regalbereiche vorgegebenen Grenzen - belanglos ist und keine Auswirkung auf die Versperrbarkeit hat.

Aufbewahrungskästen bzw. -kästchen mit absperrbaren Fronttüren sind natürlich speziell im Sportbereich an sich bekannt, wurden aber bisher im Zusammenhang mit den hier in Rede stehenden Regalsystemen mit relativ zueinander verschiebbaren Einzelregalen wahrscheinlich deshalb nicht zur Verwendung in Betracht gezogen, weil gegebenenfalls offen stehende oder nicht richtig verschlossene Türen große Funktions- und Sicherheitsprobleme mit sich bringen können. Bei der erfindungsgemäßen Lösung, bei der die die äußere Zugriffsöffnung verschließende Tür im geöffneten Zustand im wesentlichen nicht über die geschlossene Kontur vorsteht, werden derartige Probleme mit Sicherheit ausgeschlossen, was sowohl Funktionsstörungen (Beschädigungen durch beim Verschieben offen stehende Türen) als auch Verletzungen (beispielsweise Kopfverletzungen beim Aufstehen nachdem unten liegende Regalbereiche befüllt oder entleert wurden) verhindert.

In bevorzugter Ausgestaltung der Erfindung ist vorgesehen, dass die Türen der geschlossenen Regalbereiche mit programmierbaren Schlössern, vorzugsweise mit als Einsteckkarten ausgebildeten oder berührungslos abfragbaren Schlüsseln, ausgestattet sind, welche vorzugsweise auch weitere dem gleichen Benutzer zugeordnete Schlösser sperren. Derartige in verschiedensten Zusammenhängen an sich bekannte Schlüssel können beispielsweise mit dem Hotelzimmerschlüssel oder der Liftkarte kombiniert sein, oder auch nur die Aufbewahrung von Skiern und Skischuhen in getrennten Einzelregalen bei einfachem Zugang mit dem gleichen Schlüssel ermöglichen. Davon abgesehen können die Türen der geschlossenen Regalbereiche aber natürlich auch mit gängigen mechanischen Schlosssystemen oder auch separaten Vorhängschlössem oder dergleichen ausgestattet werden.

Die geschlossenen Regalbereiche können in weiterer Ausgestaltung der Erfindung zusätzliche Ablagen für Bekleidung, Handschuhe, Wertsachen oder dergleichen aufweisen, was die Nutzbarkeit des erfindungsgemäßen Regalsystems erweitert.

Nach einer besonders bevorzugten Ausgestaltung der Erfindung sind die Türen an den zumindest teilweise geschlossenen Regalbereichen in Form von Falttüren oder Rolladen ausgeführt, was eine einfache Betätigung ermöglicht und bei äußerst kleinem für die Betätigung zu reservierenden Raum sicherstellt, dass die Türen sowohl in den beiden Endstellungen als auch in Zwischenstellungen nicht über die Außenkontur des Regals im geschlossenen Zustand hervorragen.

Nach einer bevorzugten weiteren Ausgestaltung der Erfindung können die Aufnahme-und Trocknungselemente für die Schuhe über Luftleitungen mit einer vorzugsweise zentralen Desinfizierungsstation zur Zuführung von mit Desinfektionsmittel und/oder geruchsneutralisierenden bzw. -verbesserten Mitteln in zerstäubter Form angereicherter Luft verbunden sein. Damit können einerseits die örtlichen Umgebungsbedingungen im Hinblick auf das Entstehen unangenehmer Schweißgerüche verbessert und andererseits die Schuhe beispielsweise in einer Verleihstation für den nächsten Benutzer einfach sanitär aufbereitet werden.

Die Erfindung wird im folgenden noch an Hand des in der Zeichnung in maßstäblich unterschiedlich großen Ansichten schematisch dargestellten Beispiels eines erfindungsgemäßen Regalsystems näher erläutert. Fig.1 zeigt dabei eine Seitenansicht auf drei parallel zueinander verschiebbare Einzelregale des Regalsystems, Fig.2 eine Vorderansicht auf eines der Einzelregale aus Fig.1 entlang des Pfeiles II in Fig.1, Fig.3 einen Schnitt entlang der Linie III-III in Fig.2, Fig.4 einen Schnitt entlang der Linie IV-IV in Fig.2. und Fig. 5 einen vergrößerten Teilschnitt aus dem Mittelbereich der Darstellung gemäß Fig.3.

Das dargestellte Regalsystem dient zur Aufbewahrung einer großen Anzahl von Sportgeräten, wie Skiern oder Snowboards, einerseits und/oder von entsprechenden Sportschuhen, wie Ski- oder Snowboardschuhen, andererseits und weist mehrere einzelne, separat im wesentlichen parallel und quer zu ihrer Längserstreckung relativ zueinander verschiebbare Einzelregale 1 (dargestellt sind in Fig.1 drei Stück) auf. Am Boden 2 sind Schienen 3 angebracht, auf denen die Einzelregale 1 mittels Rollen 4 leicht beweglich laufen. Die Verschiebung entlang der Pfeile 5 in Fig.1 kann beispielsweise händisch, mittels händisch betätigter Kurbelantriebe, oder mittels nicht dargestellter, beispielsweise elektrischer Antriebsmotoren und entsprechender Steuerungen erfolgen. Wenn der Zugang zwischen den Einzelregalen 1 zu einem bestimmten Regalbereich nicht erforderlich ist, können die Einzelregale 1 auch bis zur unmittelbaren Anlage aneinander zusammengeschoben werden - wenn beispielsweise jeweils nur ein einzelner Zugang gegeben sein muss, können auf eine bestimmte Raumbreite wesentlich mehr Einzelregale 1 vorgesehen werden als dies bei feststehend monierten Regalen mit dazwischen erforderlichen Durchgängen der Fall wäre. Zur Ermöglichung des Zutrittes zu einem bestimmten Regalbereich kann durch Verschieben der erforderliche Zugang geöffnet werden.

Wie insbesonders aus Fg.3 und Fig. 5 ersichtlich ist, sind in den Einzelregalen 1 zumindest bereichsweise stangenartige Aufnahme- und Trocknungselemente 6 für in Fig. 5 schematisch dargestellte, über diese Elemente 6 mit dem Schaft zu steckende Skischuhe 16 vorgesehen. Es ist im Rahmen der Erfindung möglich, dass alle Einzelregale 1 auf die in Fig.3 dargestellte Weise als Schuhregal ausgebildet sind - davon abgesehen können Einzelregale 1 aber auch in hier nicht dargestellter Weise mit Halteelementen für Skier, Snowboards oder dergleichen ausgerüstet sein - auch eine Kombination von Halteelementen für Sportgeräte und Aufnahme- und Trocknungselemente für Schuhe in einem Einzelregal 1 wäre möglich.

Wesentlich ist, dass zumindest ein Teil der Halteelemente und/oder der Aufnahme-und Trocknungselemente 6 in jeweils nur einem oder wenigen Gerät(en) und/oder Paar Schuhe(n) zugeordneten einzelnen, zumindest teilweise geschlossenen Regalbereichen 7 angeordnet ist, deren äußere Zugriffsöffnung 8 mit einer im geöffneten Zustand im wesentlichen nicht über die geschlossene Kontur vorstehenden Türe 9 oder einer entsprechenden Schließanordnung, wie etwa einem Schwenkbügel oder dergleichen, versehen und individuell absperrbar ist. Diese Türen 9 sind bevorzugt in Form von Rolladen ausgeführt, wie dies in Fig.5 ersichtlich ist. Ebenfalls aus Fig.5 ist ersichtlich, dass die Türen 9 in der dargestellten Ausführung die äußere Zugriffsöffnung 8 auch im geschlossenen Zustand nicht völlig abdecken, sondern nur soweit, dass der schematisch eingezeichneten Skischuh 16 nicht entnommen werden kann. Auf diese Weise kann die über die Tragrohre 13 und die Aufnahme- und Trocknungselemente 6 zugeführte Trocknungsluft leicht und einfach aus dem Einzelregal entweichen. Für beispielsweise auch zusätzliche Wertsachen des Benutzers aufnehmende Regalsysteme können die Türen 9 aber ohne weiteres auch vollständig schließend ausgeführt sein - auch könnte für diesen Fall jeder der Regalbereiche 7 innen komplett abgeschlossen sein.

Die Türen 9 der geschlossenen Regalbereiche 7 sind mit programmierbaren Schlössern 10 ausgestattet, die ebenfalls in Fig.3 und Fig.5 angedeutet sind und vorzugsweise mit als Einsteckkarten ausgebildeten oder berührungslos abfragbaren Schlüsseln zusammenarbeiten, welche gleichzeitig auch weitere dem gleichen Benutzer zugeordnete Schlösser sperren können. Auf diese Weise kann beispielsweise ein separater Regalbereich für Skischuhe und ein separater Regalbereich für Skier des gleichen Benutzers mit dem gleichen Schlüssel gesperrt werden.

Gemäß Fig.4 sind im Seitenbereich 11 des Einzelregals 1 aus den Fig.2 und 3 einzelne Ventilatoren 12 angeordnet, die Luft (vorgewärmt oder Umgebungsluft) in die über die ganze Breite des Einzelregals 1 durchgehenden hohlen Tragrohre 13 (siehe Fig.3) einblasen, von wo diese Luft in die ebenfalls hohlen stangenartigen Aufnahme- und Trocknungselemente 6 eintritt und an deren vorderstem Ende in den Innenraum eines auf gesetzten zu trocknenden Schuhs wieder austritt. Die einzelnen Ventilatoren 12 sind gemäß Fig.4 über Leitungen 14 mit einer hier zentralen Desinfizierungsstation 15 zur Zuführung von mit Desinfektionsmittel und/oder geruchsneutralisierenden bzw. -verbessernden Mitteln in zerstäubter Form angereicherter Luft verbunden. Die zugeführte Trocknungsluft kann im Inneren des Einzelregals 1 dann relativ frei zirkulieren, da die Regalbereiche 7 entweder insgesamt untereinander offen sind (die Beladung und Entladung eines bestimmten Regalbereiches 7 kann ja ohnedies nur über die zugeordnete geöffnete Tür 9 erfolgen) oder aber zumindest nur bereichsweise durch eingesetzte Wände oder Träger unterteilt sind.

Ähnlich wie in den Fig. 2 und 3 die Ausbildung eines Einzelregals 1 zur Schuhaufnahme dargestellt ist, könnten derartige Einzelregale 1 auch mit größeren, einzelnen, geschlossenen Regalbereichen 7 beispielsweise für die Aufnahme von Snowboards oder Skiern, ausgebildet sein, wobei in diesem Fall dann üblicherweise die Trocknungseinrichtung entfällt. Gleich bleibt auch für derartige Geräteregale die Ausbildung mit einer individuell absperrbaren Tür 9 über der äußeren Zugriffsöffnung 8, welche im geöffneten Zustand im wesentlichen nicht über die geschlossene Kontur vorsteht - auch für derartige größere Türen können bevorzugt rollädenartige Ausbildungen zur Anwendung kommen.

## Patentansprüche

1. Regalsystem zur Aufbewahrung einer Anzahl von Sportgeräten und/oder Sportschuhen, insbesonders von Wintersportgeräten, wie Skiern oder Snowboards, und/oder Ski- oder Snowboardschuhen (16), mit mehreren einzelnen, separat im wesentlichen parallel und quer zu ihrer Längserstreckung relativ zueinander verschiebbaren Einzelregalen (1), die zumindest bereichsweise Halteelemente für die Geräte und/oder zumindest bereichsweise Aufnahme- und Trocknungselemente (6) für die Schuhe (16) aufweisen, wobei zumindest ein Teil der Halteelemente und/oder der Aufnahme- und Trocknungselemente (6) für die Schuhe (16) in jeweils nur einem oder wenigen Gerät(en) und/oder Paar Schuhe(n) zugeordneten einzelnen, zumindest teilweise geschlossenen Regalbereichen (7) angeordnet sind, **dadurch gekennzeichnet, daß** die äußere Zugriffsöffnung (8) der eizelnen Regalbereichen (7) mit einer im geöffneten Zustand im wesentlichen nicht über die geschlossene Kontur vorstehenden Türe (9) versehen und individuell absperrbar ist.

2. Regalsystem nach Anspruch 1, **dadurch gekennzeichnet, daß** die Türen (9) der geschlossenen Regalbereichen (7) mit programmierbaren Schlössern (10), vorzugsweise mit als Einsteckkarten ausgebildeten oder berührungslos abfragbaren Schlüsseln, ausgestattet sind, welche vorzugsweise auch weitere dem gleichen Benutzer zugeordnete Schlösser sperren.

3. Regalsystem nach Anspruch 1 oder 2, **dadurch gekennzeichnet, daß** die geschlossenen Regalbereiche (7) zusätzliche Ablagen für Bekleidung, Handschuhe, Wertsachen oder dergleichen aufweisen.

4. Regalsystem nach einem oder mehreren der Ansprüche 1 bis 3, **dadurch gekennzeichnet, daß** die Türen (9) in Form von Falttüren oder Rolladen ausgeführt sind.

5. Regalsystem nach einem oder mehreren der Ansprüche 1 bis 4, **dadurch gekennzeichnet, daß** die Aufnahme- und Trocknungselemente (6) für die Schuhe (16) über Luftleitungen (14) mit einer vorzugsweise zentralen Desinfizierungsstation (15) zur Zuführung von mit Desinfektionsmittel und/oder geruchsneutralisierenden bzw. - verbessernden Mitteln in zerstäubter Form angereicherter Luft verbunden sind.

## Claims

1. A shelf-unit system for the storage of a number of items of sports equipment and/or sports shoes, in particular items of winter sports equipment, such as skis or snowboards, and/or ski or snowboard shoes (16), with several individual shelf units (1) displaceable separately relative to one another essentially in parallel and normal to their longitudinal extension, said individual shelf units having, at least in zones, retaining elements for the items of equipment and/or, at least in zones, mounting and drying elements (6) for the shoes (16), whereby at least some of the retaining elements and/or the mounting and drying elements (6) for the shoes (16) are arranged in individual, at least partially closed shelf-unit zones (7) assigned in each case solely to one or a few item(s) of equipment and/or pair(s) of shoes, **characterised in that** the external access opening (8) of said individual shelf-unit zones (7) is provided with a door (9), which in the opened state essentially does not project beyond the closed contour, and is individually lockable.

2. The shelf-unit system according to claim 1, **characterised in that** the doors (9) of the closed shelf-unit zones (7) are provided with programmable locks (10), preferably with keys designed as insertion cards or contactless interrogating keys, said keys preferably also locking further locks assigned to the same user.

3. The shelf-unit system according to claim 1 or 2, **characterised in that** the closed shelf-unit zones (7) have additional storage places for clothing, gloves, valuables or suchlike.

4. The shelf-unit system according to one or more of claims 1 to 3, **characterised in that** the doors (9) are designed in the form of folding doors or roller shutters.

5. The shelf-unit system according to one or more of claims 1 to 4, **characterised in that** the mounting and drying elements (6) for the shoes (16) are connected via air pipes (14) to a preferably central disinfection station (15) for the supply of air enriched in atomised form with disinfectant and/or odour-neutralising or odour-enhancing agents.

## Revendications

1. Système d'étagères pour ranger un certain nombre d'ustensiles de sport et/ou de chaussures de sport, en particulier des ustensiles de sports d'hiver, comme des skis ou des monoskis, et/ou des chaussures de ski ou de monoski (16), comportant plusieurs étagères isolées (1), individuelles et déplaçables relativement les unes par rapport aux autres, séparément, essentiellement parallélement et perpendiculairement à leur extension longitudinale, lesquelles présentent au moins par zones des éléments de maintien pour les ustensiles et/ou au moins par zones des éléments de réception et de séchage (6) pour les chaussures (16), dans lequel au moins une partie des éléments de maintien et/ou des éléments de réception et de séchage (6) pour les chaussures (16) est agencée dans des zones d'étagère individuelles (7), attribuées respectivement seulement à un ou à peu d'ustensile(s) et/ou à une ou à peu de paire(s) de chaussures et fermées au moins partiellement, **caractérisé en ce que** l'ouverture extérieure d'accès (8) des zones d'étagère individuelles (7) est munie d'une porte (9) qui ne fait pas essentiellement saillie au-delà du contour fermé dans l'état ouvert et qui peut être verrouillée individuellement.

2. Système d'étagères selon la revendication 1, **caractérisé en ce que** les portes (9) des zones d'étagère fermées (7) sont équipées de serrures programmables (10), de préférence de clés réalisées comme cartes enfichables ou interrogeables sans contact, lesquelles verrouillent aussi de préférence d'autres serrures attribuées au même utilisateur.

3. Système d'étagères selon la revendication 1 ou 2, **caractérisé en ce que** les zones d'étagère fermées (7) présentent des coins de rangement supplémentaires pour les vêtements, les gants, les objets de valeur ou similaires.

4. Système d'étagères selon l'une ou plusieurs des revendications 1 à 3, **caractérisé en ce que** les portes (9) sont sous la forme de portes en accordéon ou de rideaux déroulants.

5. Système d'étagères selon l'une ou plusieurs des revendications 1 à 4, **caractérisé en ce que** les éléments de réception et de séchage (6) pour les chaussures (16) sont reliés via des conduites d'air (14) à une station de désinfection de préférence centrale (15) pour amener sous forme pulvérisée de l'air enrichi de produit de désinfection et/ou de produits qui neutralisent ou améliorent les odeurs.
